# EUROPÄISCHE PATENTSCHRIFT

(11) **EP 1 000 893 B1**
(45) Veröffentlichungstag und Bekanntmachung des Hinweises auf die Patenterteilung: **18.02.2004**
(21) Anmeldenummer: 99114490.8
(22) Anmeldetag: 23.07.1999
(51) Int. Cl.: B65H 19/22, B65H 18/26

(54) **Wickelmaschine zum Aufwickeln einer Materialbahn**
Winding machine for winding a web of material
Enrouleuse pour enrouler une bande de matériau

(30) Priorität: 12.11.1998 DE 19852257
(43) Veröffentlichungstag der Anmeldung: 17.05.2000
(73) Patentinhaber: Voith Paper Patent GmbH, 89522 Heidenheim (DE)
(72) Erfinder: Madrzak, Zygmunt, 89522 Heidenheim (DE); Möller, Roland, 89542 Herbrechtingen (DE); Ihle, Georg, 89555 Steinheim (DE)

(56) Entgegenhaltungen:
- WO-A-93/24401
- WO-A-98/52858
- DE-A- 2 214 350
- US-A- 5 370 327
- PATENT ABSTRACTS OF JAPAN vol. 012, no. 045 (M-667), 10. Februar 1988 (1988-02-10) & JP 62 196253 A (MITSUBISHI HEAVY IND LTD), 29. August 1987 (1987-08-29)

## Beschreibung

Die Erfindung betrifft eine Wickelmaschine zum Aufwickeln einer Materialbahn auf einen Wickelkern, z.B. Tambour, so daß sich auf dem Wickelkern eine Wickelrolle bildet. Die Erfindung geht aus von einer Wickelmaschine, welche die Merkmale des Oberbegriffes des Anspruches 1 aufweist. Eine solche Wickelmaschine ist bekannt, aus DE 2 214 350 = US 3 834 642. Wickelmaschinen dieser Art werden beispielsweise am Ende einer Maschine zur Herstellung oder Veredelung oder sonstigen Verarbeitung einer Papierbahn eingesetzt. Bei der bekannten Wickelmaschine ruht die Anpreßwalze in Lagern, welche auf einem Schwenkhebel befestigt sind. Die Lager des Wickelkemes sind mittels einer Gewindespindel horizontal verschiebbar. Die Gewindespindel ist mit einem Antrieb versehen, der in Abhängigkeit von einer Verlagerung der Schwenkhebel (welche die Anpreßwalze tragen) gesteuert wird. Ausgelöst wird ein solcher Steuervorgang durch das Öffnen oder Schließen eines Kontaktes.

Hierdurch findet - wie beim Gegenstand der vorliegenden Anmeldung - eine Verlagerung des Wickelkemes mit der Wickelrolle statt, entsprechend der Durchmesser-Zunahme der Wickelrolle, wobei die Position des Wickelspaltes während des Wickelvorganges wenigstens angenähert gleich bleibt. Jedoch erfüllt die bekannte Anordnung nicht die Anforderungen, die an eine Wickelmaschine gestellt werden, welche Teil einer modernen Hochleistungsmaschine zur Herstellung oder Verarbeitung einer Papierbahn dient. Eine solche Hochleistungsmaschine hat üblicherweise eine Arbeitsbreite bis zu etwa 10 m, wobei Arbeitsgeschwindigkeiten angestrebt werden in der Größenordnung von 1500 bis 2500 m/min.

Die PCT-Anmeldung WO 93/24401 A1 offenbart eine Lastfühleranordnung für eine bekannte Aufwickelvorrichtung. Dabei ist weitergehend vorgesehen, dass die Wickelwalze einen Kraftantrieb durch eine geeignete Einrichtung wie einen Motor hat und für die Drehung um eine horizontale Achse auf einer Welle gestützt ist, deren Wellenzapfen in Lagern lagern. Eine Kraftmessdose ist zwischen der Installation für die Walzenlager, wie dem Lagergehäuse und dem Sockel, zur Messung einer horizontalen Gegenkraft positioniert. Die horizontale Gegenkraft, die durch die Kraftmessdose gemessen wird, ist die Folge einer geringen Bewegung oder Durchbiegung der Lager oder des Lagergehäuses horizontal bezüglich dem Sockel.

Weiterhin zeigt die japanische Offenlegungsschrift JP-A-62-196253 eine Wickelmaschine zum Aufwickeln einer Materialbahn. Diese dargelegte Wickelmaschine weist primäre und sekundäre Paare von Armen für die Wickelrolle auf, welche durch Zylinder belastet werden, um den Klemmdruck zwischen der gewickelten Wickelrolle und einer starr gelagerten Anpresswalze der Wickelmaschine gemäß einem Signal zu steuern, das auf dem Winkel der sekundären Arme, und deshalb auf dem Durchmesser der gewickelten Wickelrolle, basiert.

Auch die PCT-Anmeldung WO 98/52858 A1 offenbart eine Wickelmaschine zum kontinuierlichen Aufwickeln einer Materialbahn auf einen Tambour zu einer Wickelrolle mit einer Anpresstrommel. Dabei ist vorgesehen, dass während der Tambour von einer Sekundär-Transporteinrichtung geführt wird, der Durchmesserzuwachs der Wickelrolle durch eine Verlagerung der Sekundär-Transporteinrichtung ausgleichbar und die Linienkraft im Wickelspalt durch eine Verlagerung der Anpresstrommel einstellbar, vorzugsweise regelbar, sind.

Zu den Anforderungen an eine solche Wickelmaschine gehört u.a. folgendes:
1) Die Steuerung der Wickelkern-Verlagerung (entsprechend der Durchmesser-Zunahme der Wickelrolle) muß möglichst ruckfrei und äußerst präzise erfolgen.
2) Außerdem müssen die Bewegungen der Anpreßwalzenlager (beim Einstellen der gewünschten Linienkraft im Wickelspalt) möglichst klein sein und langsam ablaufen.
3) Beide Forderungen müssen dazu beitragen, daß die Gefahr von Schwingungen vermieden wird und daß ferner die Gefahr des Abrisses der Papierbahn minimiert wird; denn ein solcher Abriß würde dazu führen, daß in Sekundenschnelle enorme Mengen an Ausschußpapier entstehen.

Der Erfindung liegt daher die Aufgabe zugrunde, eine Wickelmaschine mit den im Oberbegriff des Anspruches 1 angegebenen Merkmalen dahingehend weiter zu entwickeln, daß die obengenannten Forderungen möglichst weitgehend erfüllt werden.

Diese Aufgabe wird gelöst durch die Anwendung der im kennzeichnenden Teil des Anspruches 1 angegebenen Merkmale. Diese besagen mit anderen Worten folgendes: Für die Anpreßwalze wird ein Positions-Regler vorgesehen. Dieser sorgt dafür, daß die bewegliche Anpreßwalze einerseits ihre Hauptaufgabe erfüllen kann, nämlich die Materialbahn der Wickelrolle zuzuführen unter Einhaltung einer beliebig einstellbaren Linienkraft im Wickelspalt und daß sie andererseits trotz der raschen Durchmesser-Zunahme der Wickelrolle eine gewünschte mittlere Position nur kurzzeitig und um sehr kleine Beträge verläßt. Dabei sind die Verlagerungsbewegungen der Anpreßwalze relativ langsam, jedenfalls nicht ruckartig, so daß die Gefahr von Schwingungen und Papier-Abrissen vermieden wird. Es besteht aber auch die Möglichkeit, daß mit Hilfe des Reglers die Position der Anpreßwalze während eines Wickelvorganges bewußt um einen relativ kleinen Betrag (z.B. um 10-200 mm) verschoben wird; dabei sorgt der Regler jedoch wiederum für eine ruhige und langsame Verlagerung der Anpreßwalze.

Im Anspruch 2 ist ein wichtiger weiterführender Gedanke der Erfindung beschrieben. Dieser befaßt sich mit einem beim Aufwickeln besonderes breiter Materialbahnen auftretenden zusätzlichen Problem. Es kann nämlich vorkommen, daß die Materialbahn vorübergehend über ihre Breite winzig kleine Dickenunterschiede aufweist. So kann sie z.B. im Bereich ihres einen Randes um einen winzigen Betrag dicker sein als am anderen Rand. Hierdurch besteht die Gefahr, daß eine nicht exakt zylindrische Wikkelrolle entsteht, sondern eine geringfügig konische Wickelrolle. Dieses Problem tritt dann noch verstärkt auf, wenn die Zusatz-Forderung besteht, besonders große Wikkelrollen-Durchmesser zu fertigen (Größenordnung 3 bis 4 m). Es wurde erkannt, daß solch schwierige Bedingungen noch besser beherrschbar sind, wenn man dem Regler einen mittleren Positions-Istwert zuführt, der gebildet wird aus den beiden Positions-Meßwerten, die an den beiden Lagern der Anpreßwalze gewonnen werden.

Die Ausgestaltungen der Erfindung gemäß den Ansprüchen 5 bis 9 ermöglichen es, in der entstehenden Wickelrolle eine Axialchangierung der Materialbahn zu erzeugen. Man kann hierdurch ein weiteres zusätzliches Problem lösen, das nachfolgend erläutert wird:

Wie oben schon erwähnt, kann es im Dickenprofil der Materialbahn zu Unregelmäßigkeiten kommen. Diese treten zwar, insbesondere im Fall einer Papiermaschine, meist nur zeitweilig auf, weil durch Nachstellen beispielsweise des Stoffauflaufs Unregelmäßigkeiten beseitigt werden können. Dennoch können kleine Dickenunterschiede den Wickelaufbau nachteilig beeinflussen. So kann es beispielsweise dazu kommen, daß der Wickeldurchmesser an irgend einer Stelle der Bahnbreite größer wird als der gewünschte Durchmesser. Dabei kommt es häufig zu einer unerwünschten örtlichen Überdehnung der Materialbahn, was sich beispielsweise erheblich auf die Planlage bei graphischen Papieren auswirken kann. Es ist somit ein weiteres Ziel der Erfindung eine Wickelmaschine zu schaffen, mit der ungeachtet eventueller Unregelmäßigkeiten in der Materialbahn auf möglichst einfache und zuverlässige Weise ein stets einwandfreier Wickelaufbau gewährleistet ist. Zu diesem Zweck wird vorgesehen, daß die Anpreßwalze (oft auch "Tragtrommel" genannt) bezüglich der Laufrichtung der zugeführten Bahn zyklisch schräggestellt und dadurch in der entstehenden Wickelrolle eine Axialchangierung der Materialbahn erzeugt wird. Die Anpreßwalze (oder Tragtrommel) wird somit abwechselnd in die eine und dann in die andere Richtung verlagert oder verschwenkt, wobei die Tragtrommel und die auf dem Tambour entstehende Wickelrolle während des Wickelvorgangs jedoch miteinander in Kontakt gehalten werden, d.h. der Wickelspalt aufrechterhalten wird. Infolge des erfindungsgemäßen zyklischen Schrägstellens verteilen sich eventuell auftretende Unregelmäßigkeiten in der Materialbahn wie beispielsweise ein sich unregelmäßig änderndes Dickenquerprofil auf einen größeren Bereich über die Bahnbreite, so daß eine Beeinträchtigung des gewünschten Wickelaufbaus praktisch ausgeschlossen und trotz eventueller Unregelmäßigkeiten ein zumindest annähernd zylindrischer Wickeldurchmesser erzielbar ist. Ferner werden die genannten örtlichen Überdehnungen der Materialbahn vermieden.

Ausführungsbeispiele der Erfindung werden nachfolgend anhand der Zeichnung beschrieben.

Die Figur 1 ist eine schematische Seitenansicht einer Wickelmaschine.

Die Figuren 2 und 3 sind je eine Draufsicht auf die Wickelmaschine der Fig. 1 mit unterschiedlicher Ausbildung der Steuerung.

Figur 1 zeigt in rein schematischer Seitenansicht eine beispielhafte Ausführungsform einer Wickelmaschine 10 zum Aufwickeln einer Materialbahn 12 auf einen Tambour 14. Bei der Materialbahn 12 kann es sich insbesondere um eine Papier- oder Kartonbahn handeln. Die Wickelmaschine 10 kann insbesondere am Ende einer Papiermaschine vorgesehen sein.

Wie anhand der Figur 1 zu erkennen ist, ist die Materialbahn 12 zunächst über eine Bahnleitwalze 16 und anschließend über eine Tragtrommel 18 geführt, die mit dem Tambour 14 bzw. der entstehenden Wickelrolle 20 einen Wickelspalt 22 bildet. Die Tragtrommel 18 und die entstehende Wickelrolle 20 werden während des Wickeivorganges miteinander in Kontakt gehalten, um diesen Wickelspalt 22 aufrechtzuerhalten.

In einer Primärlagerung 24 wird bereits der nächste, noch leere Tambour 14' bereitgehalten. Die Primärlagerung umfaßt im vorliegenden Fall zwei um eine nicht verschiebbare Achse 26 schwenkbare Hebel 28, von denen in Figur 1 lediglich einer zu erkennen ist. Mittels der Hebel 28 kann der Tambour 14' entlang einer ersten Führungsbahn 30 verlagert werden, die beim vorliegenden Ausführungsbeispiel durch einen Teil einer Kreisbahn gebildet ist. Der Mittelpunkt des betreffenden Kreises liegt auf der Achse 26. Der Tambour 14' ist durch einen Primärantrieb 32 beaufschlagbar, durch den er in der Primärlagerung 24 in Drehung versetzt werden kann. Der Primärantrieb 32 kann entlang der ersten Führungsbahn 30 verlagert werden.

Die Wickelmaschine 10 umfaßt zudem eine Sekundärlagerung 34, die z.B. eine auf einer nicht dargestellten Linearführung verfahrbare Transporteinrichtung 36 aufweisen kann. Diese Transporteinrichtung 36 dient zur Halterung und Führung eines jeweiligen Tambours 14. Überdies können Schienen 38 vorgesehen sein, von denen in Figur 1 lediglich eine zu erkennen ist. Die Schienen 38 sind parallel zur Horizontalen angeordnet und an einem Maschinengestell 40 befestigt. Somit kann ein mit Lagerzapfen versehener Tambour 14 auf den Schienen 38 abgelegt werden, was bedeutet, daß das Gewicht dieses Tambours 14 bzw. der entstehenden Wickelrolle 20 von diesen Schienen 38 aufgenommen wird.

Zum Verfahren der Wickelrolle 20 ist eine Antriebseinrichtung 42 vorgesehen, die zwei die beiden Tambourenden beaufschlagende, jeweils von einem zugeordneten Elektromotor 44 angetriebene Gewindespindeln 46 umfaßt (vgl. auch Figur 2 oder 3).

Beim dargestellten Ausführungsbeispiel wird die entstehende Wickelrolle 20 zusammen mit dem zugeordneten Tambour 14 beispielsweise durch die Transporteinrichtung 36 entlang einer zweiten Führungsbahn 48 verfahren, die im wesentlichen horizontal verläuft.

Der Tambour 14 ist durch einen Sekundärantrieb 50 beaufschlagbar, der als Zentrumsantrieb ausgebildet und entlang der zweiten Führungsbahn 48 verlagerbar ist.

Die ebenfalls (z.B. mittels Gelenkwelle 49, Fig. 2, 3) antreibbare Tragtrommel 18 dient im vorliegenden Fall als Anpreßtrommel, wobei sie beispielsweise von einem Führungsschlitten 52 gehalten wird, der auf einer im wesentlichen parallel zu den Schienen 38 der Sekundärlagerung 34 angeordneten Führung 54 verfahrbar ist. Der Tragtrommel 18 ist eine am Maschinengestell 40 abgestützte besondere Anpreßeinrichtung 56 zugeordnet, die (falls erforderlich, siehe Fig. 3) eine Schrägstellung der Tragtrommel zuläßt.

Wie sich insbesondere aus den Figuren 2 und 3 ergibt, umfaßt diese Anpreßeinrichtung 56 zwei an den beiden Enden der Tragtrommel 18 angreifende Zylinder/Kolben-Einheiten 58, deren Kolben 60 jeweils mit einer das betreffende Trommelende beaufschlagenden Kolbenstange 62 verbunden ist. Bei einer Ausfahrbewegung der Kolbenstangen 62 werden die Führungsschlitten 52 und damit die Tragtrommel 18 in Richtung des Pfeils 64 (in Figur 1 nach rechts) bewegt. Bei einer Einfahrbewegung der Kolbenstangen 62 erfolgt dagegen eine Verlagerung der Tragtrommel 18 in die entgegengesetzte Richtung, d.h. in der Figur 1 nach links.

In der in Figur 1 dargestellten Wickelphase bildet die Tragtrommel 18 mit der von der Transporteinrichtung 36 geführten Wickelrolle 20 den Wickelspalt 22. Die Materialbahn 12 wird in Bahnlaufrichtung L zunächst über die Bahnleitwalze 16 geführt und durch diese vertikal nach oben umgelenkt. Über die Tragtrommel 18 ist die Materialbahn 12 im vorliegenden Fall mit einem Umschlingungswinkel von etwa 180° geführt.

Die Linienkraft im Wickelspalt 22 wird mittels der der Tragtrommel 18 zugeordneten Anpreßeinrichtung 56 eingestellt. Diese kann Teil eines Regelkreises sein, der die Linienkraft selbsttätig auf einen gewünschten Wert einstellt bzw. auf dem gewünschten Wert hält. Der Druck in den Zylinder/Kolben-Einheiten 58 kann auch mittels einer Steuer-Einheit 61 in Abhängigkeit von der Längsspannung der ankommenden Materialbahn 12 und/oder vom zunehmenden Durchmesser der Wickelrolle und/oder anderen Parametern eingestellt werden. Durch die Verlagerung der Tragtrommel 18 mittels der Anpreßeinrichtung 56 können Schwankungen der Linienkraft sicher ausgeglichen bzw. vermieden werden, so daß kontinuierlich die jeweils gewünschte Wikkelhärte erzielt werden kann. Der größer werdende Durchmesser der Wickelrolle 20 wird durch eine entsprechende Verlagerung dieser Wickelrolle 20 in Richtung des Pfeils 64, d.h. in Figur 1 nach rechts, ausgeglichen.

In der Sekundärlagerung 34 ist der Tambour 14 und damit die entstehende Wickelrolle 20 so geführt, daß, falls erforderlich, verschiedene Schrägstellungen der Wickelrolle 20 zugelassen sind. Dies trifft zu für die Variante gemäß Figur 3. Dabei wird der Tambour 14 durch die zugeordnete Antriebseinrichtung 42 so beaufschlagt, daß die entstehende Wickelrolle 20 bezüglich der Laufrichtung L der zugeführten Materialbahn 12 zyklisch schräggestellt wird, um in dieser entstehenden Wickelrolle 20 eine Axialchangierung der Materialbahn 12 zu erzeugen. Dies ist in Fig. 3 dargestellt durch die gezackten Ränder der Wickelrolle 20. Die verfahrbare Tragtrommel 18 wird durch die zugeordnete Anpreßeinrichtung 56 entsprechend nachgeführt, wodurch der Wikkelspalt 22 aufrechterhalten und die Linienkraft in diesen Wickelspalt 22 auf einem jeweils vorgebbaren Wert konstant gehalten wird.

Der nächste, noch leere Tambour 14' ist gemäß Figur 1 schräg oberhalb in die Primärlagerung 24 eingebracht. Durch Verschwenken der Hebel 28 kann der Tambour 14' anschließend entlang der ersten Führungsbahn 30 von einer Anwickelposition in eine Übergabeposition überführt werden, wie dies in Figur 1 am unteren Ende der Führungsbahn 30 durch gestrichelte Linien angedeutet ist. Ausgehend von dieser Übergabeposition wird die entstehende Wickelrolle 20 mit dem zugeordneten Tambour 14 dann entlang der zweiten Führungsbahn 48 in die in durchgezogenen Linien dargestellte Fertigwickelposition und im Anschluß daran in eine wieder durch gestrichelte Linien angedeutete Ausbringposition überführt, aus der die fertige Wickelrolle 20 (z. B. mittels eines Krans) entfernt wird.

Allen Ausführungsbeispielen ist gemeinsam, daß die Position der Anpreßwalze (oder Tragtrommel) 18 bestimmt wird durch den momentanen Durchmesser und zugleich durch die momentane Position der Wickelrolle 20; denn die Anpreßwalze 18 wird ja ständig mittels der Anpreßeinrichtung 56, 58, 60, 61, 62 an die Wickelrolle 20 angedrückt. Es wird gefordert, daß sich die Position der Anpreßwalze während eines Wikkelvorganges entweder nur geringfügig (z. B. ± 5 bis 50 mm) um eine Mittelposition verändert oder um einen kleinen Betrag (z.B. 10-200 mm) von einer Anfangs- zu einer Endposition verlagert.

Vorgesehen ist zu diesem Zweck ein Positions-Regler (z.B. 55, Fig. 2), der einen Positions-Istwert (Leitung 29) mit einem Positions-Sollwert (aus Sollwertgeber 31) vergleicht und der eine Steuergröße abgibt (Leitung 57), die der Abweichung des Istwertes vom Sollwert entspricht. Diese Steuer-größe übermittelt man an ein Steuergerät 45 der Antriebseinrichtung 42, 44, 46 für das Verschieben der Tambour-Lager 36. Die Anordnung ist derart getroffen, daß die Tambour-Lager entsprechend der Steuergröße stufenweise oder kontinuierlich so verschoben werden, daß die Anpreßwalze 18 die jeweils gewünschte Position einnimmt oder sich dieser nähert. Falls erforderlich, kann zusätzlich eine Vorsteuerung (nicht dargestellt) für die Antriebseinrichtung vorgesehen werden. Diese sorgt dafür, daß die Motoren 44 zeitweise mit einer Drehzahl laufen, deren Größe bestimmt wird durch die Arbeitsgeschwindigkeit der Wickelmaschine und/oder durch die Zunahme des Wickelrollen-Durchmessers je Zeiteinheit.

Gemäß Figur 2 wird mittels eines Mittelwert-Bildners 59 ein mittlerer Positions-Istwert erzeugt aus zwei Positions-Istwerten, die an den beiden Lagern 52 der Tragtrommel 18 mit Hilfe von Positions-Meßeinrichtungen 53 abgegriffen werden. Vorgesehen ist an der Antriebseinrichtung 42 ein einziges Steuergerät 45, das den einen der beiden Motoren 44 direkt steuert und über diesen den anderen Motor indirekt.

Gemäß Figur 3 hat jede Seite ihren eigenen Positions-Regler 55a, 55b und ihr eigenes Steuergerät 45a, 45b. Ein Sollwertgeber 33, gesteuert mittels eines Changier-Programmierers 35, kann den Reglern 55a, 55b zyklisch variable Sollwerte zuführen.

Dadurch kann erreicht werden, daß sich Anpreßwalze 18 und Wickelrolle 20' abwechselnd in beide Richtungen vorübergehend schräg stellen. Dadurch erzielt man in der größer werdenden Wickelrolle eine Axialchangierung, dargestellt durch die Zick-Zack-Ränder der Wickelrolle 20'.

## Patentansprüche

1. Wickelmaschine zum Aufwickeln einer Materialbahn (insbesondere einer Papier- oder Kartonbahn (12)) auf einen Wickelkern, z.B. Tambour (14), so daß sich auf dem Wikkelkern eine Wickelrolle (20) bildet, mit den folgenden Merkmalen:
a) Die Wickelmaschine umfaßt eine Anpreßwalze (18), auch "Tragtrommel" genannt, die in zwei beweglichen Lagern (52) ruht, so daß die Anpreßwalze mittels einer Anpreßeinrichtung (56) an die Wickelrolle (20) anpreßbar ist, wodurch ein Wickelspalt (22) gebildet wird und wobei die Materialbahn die Anpreßwalze teilweise umschlingt und durch den Wickelspalt auf die Wickelrolle läuft, wobei ferner im Wickelspalt mittels der Anpreßeinrichtung eine gewünschte Linienkraft einstellbar ist;
b) der Wickelkern (14) mit der sich darauf bildenden Wickelrolle (20) ruht ebenfalls in beweglichen Lagern (36), die - entsprechend der Durchmesser-Zunahme der Wickelrolle - eine Verlagerung des Wickelkerns erlauben, so daß die Position des Wickelspalts (22) während des Wickelvorganges wenigstens angenähert gleich bleibt oder sich um nur einen relativ kleinen Betrag (z.B. um 10 bis 200 mm) verschiebt;
c) die Lager (36) des Wickelkerns (14) sind mittels je einer Hubeinrichtung (44, 46) verlagerbar;
d) es ist ein Steuergerät (45) vorgesehen zum Steuern der genannten Hubeinrichtungen in Abhängigkeit von einer Verlagerung der Anpreßwalze (18) aus einer gewünschten oder bevorzugten Position;
**gekennzeichnet durch** die folgenden Merkmale:
e) an wenigstens einem der zwei Lager (52) der Anpreßwalze (18) ist eine Positions-Meßeinrichtung (53) vorgesehen, die einen (von der momentanen Position der Anpreßwalze abhängenden) Positions-Istwert erzeugt;
f) es ist ein Regler (55) vorgesehen, der den Positions-Istwert mit einem Positions-Sollwert vergleicht, wobei der Regler eine Steuergröße abgibt, die der Abweichung des Istwertes vom Sollwert entspricht;
g) eine Leitung (57) für die Stellgröße verbindet den Regler (55) mit dem Steuergerät (45) der Hubeinrichtungen.

2. Wickelmaschine nach Anspruch 1, **gekennzeichnet durch** die folgenden Merkmale:
a) jedem der beiden Lager (52) der Anpreßwalze (18) ist eine PositionsMeßeinrichtung (53) zugeordnet;
b) die beiden Positions-Meßeinrichtungen (53) sind an einen Mittelwert-Bildner (59) angeschlossen, der einen aus den beiden Positions-Istwerten gebildeten mittleren Positions-Istwert an den genannten Regler (55) abgibt (Fig. 2).

3. Wickelmaschinen nach Anspruch 1 oder 2, **dadurch gekennzeichnet, daß** der Sollwert-Eingang des Reglers (55) an einen Sollwertgeber (31) angeschlossen ist, der einen einstellbaren jedoch während eines Wickelvorganges gleichbleibenden Sollwert an den Regler abgibt.

4. Wickelmaschinen nach Anspruch 1 oder 2, **dadurch gekennzeichnet, daß** der Sollwert-Eingang des Reglers (55) an einen Sollwertgeber (31) angeschlossen ist, der einen während eines Wickelvorganges variablen Sollwert an den Regler abgibt.

5. Wickelmaschine nach Anspruch 1, **gekennzeichnet durch** die folgenden Merkmale:
a) jedem der beiden Lager (52) der Anpreßwalze (18) sind eine Positions-Meßeinrichtung (53) und ein Positions-Regler (55a, 55b) zugeordnet;
b) jeder der beiden Hubeinrichtungen (44, 46) (für die Wickelkern-Lager (36)) ist ein eigenes Steuergerät (45a, 45b) zugeordnet, das mit dem Steuergrößen-Ausgang des betreffenden Reglers verbunden ist (Fig. 3).

6. Wickelmaschine nach Anspruch 5, **dadurch gekennzeichnet, daß** die zwei Regler (55a, 55b) an einen gemeinsamen Sollwertgeber (33) angeschlossen sind.

7. Wickelmaschine nach Anspruch 6, **dadurch gekennzeichnet, daß** der Sollwertgeber (33) den beiden Reglern (55a, 55b) gleiche Sollwerte zuführt.

8. Wickelmaschine nach Anspruch 6, **dadurch gekennzeichnet, daß** der Sollwertgeber (33) dem einen Regler (55a) einen konstanten und dem anderen Regler (55b) einen sich zyklisch verändernden Sollwert zuführt.

9. Wickelmaschine nach Anspruch 6, **dadurch gekennzeichnet, daß** der Sollwertgeber (33) der beiden Reglern (55a, 55b) sich gegenläufig zyklisch verändernde Sollwerte zuführt.

## Claims

1. Winder for winding a material web (in particular a paper or board web (12)) onto a core, for example a spool (14), so that a wound reel (20) is formed on the core, having the following features:
a) the winder comprises a pressure roll (18), also called a "carrier drum", which rests in two movable bearings (52), so that the pressure roll can be pressed against the wound reel (20) by means of a pressing device (56), a winding nip (22) being formed as a result, and the material web wrapping partly around the pressure roll and running through the winding nip onto the wound reel, it being possible for a desired line force to be set in the winding nip by means of the pressing device;
b) the core (14) with the wound reel (20) being formed on it likewise rests in movable bearings (36) which, in accordance with the increase in the diameter of the wound reel, permit displacement of the core, so that the position of the winding nip (22) during the winding operation remains at least approximately the same or is displaced by only a relatively small amount (for example by 10 to 200 mm);
c) the bearings (36) of the core (14) can be displaced by means of a reciprocating device (44, 46) in each case;
d) a control device (45) is provided to control the aforementioned reciprocating devices as a function of a displacement of the pressure roll (18) from a desired or preferred position;
**characterized by** the following features:
e) on at least one of the two bearings (52) of the pressure roll (18), a position measuring device (53) is provided, which generates an actual position value (dependent on the instantaneous position of the pressure roll);
f) a controller (55) is provided, which compares the actual position value with a desired position value, the controller outputting a control variable which corresponds to the deviation between the actual value and the desired value;
g) a line (57) for the control variable connects the controller (55) to the control device (45) of the reciprocating devices.

2. Winder according to Claim 1, **characterized by** the following features:
a) each of the two bearings (52) of the pressure roll (18) is assigned a position measuring device (53);
b) the two position measuring devices (53) are connected to an averaging unit (59) which outputs an average actual position value, formed from the two actual position values, to the aforementioned controller (55) (Fig. 2).

3. Winder according to Claim 1 or 2, **characterized in that** the desired value input to the controller (55) is connected to a desired value generator (31) which outputs to the controller a desired value which is adjustable but which remains constant during a winding operation.

4. Winder according to Claim 1 or 2, **characterized in that** the desired value input to the controller (55) is connected to a desired value generator (31 ) which outputs to the controller a desired value which is variable during a winding operation.

5. Winder according to Claim 1, **characterized by** the following features:
a) each of the two bearings (52) of the pressure roll (18) is assigned a position-measuring device (53) and a position controller (55a, 55b);
b) each of the two reciprocating devices (44, 46) (for the core bearings (36)) is assigned its own control device (45a, 45b) which is connected to the control variable output of the relevant controller (Fig. 3).

6. Winder according to Claim 5, **characterized in that** the two controllers (55a, 55b) are connected to a common desired value generator (33).

7. Winder according to Claim 6, **characterized in that** the desired value generator (33) supplies the two controllers (55a, 55b) with identical desired values.

8. Winder according to Claim 6, **characterized in that** the desired value generator (33) supplies one controller (55a) with a constant desired value and the other controller (55b) with a cyclically varying desired value.

9. Winder according to Claim 6, **characterized in that** the desired value generator (33) supplies the two controllers (55a, 55b) with desired values that vary cyclically in opposite directions.

## Revendications

1. Enrouleuse pour enrouler une bande de matière (en particulier une bande de papier ou de carton (12)) sur un axe d'enroulement, par exemple un tambour (14), de façon à ce qu'une bobine (20) se forme sur l'axe d'enroulement, avec les caractéristiques suivantes :
a) l'enrouleuse comprend un rouleau presseur (18), appelé également « tambour porteur », reposant dans deux paliers mobiles (52), de sorte que le rouleau presseur peut être pressé contre la bobine (20) à l'aide d'un dispositif de pression (56), ce qui crée une fente d'enroulement (22), la bande de matière entourant en partie le rouleau presseur et passant, par la fente d'enroulement, sur la bobine, une force de ligne souhaitée étant en outre réglable dans la fente d'enroulement à l'aide du dispositif de pression ;
b) l'axe d'enroulement (14), avec la bobine (20) qui se constitue sur celui-ci, repose également dans des paliers mobiles (36), qui - en fonction de l'augmentation de diamètre de la bobine - permettent un déplacement de l'axe d'enroulement, de sorte que la position de la fente d'enroulement (22) reste au moins approximativement identique ou ne se décale que d'une distance relativement petite (par exemple de 10 à 200 mm) pendant l'opération d'enroulement ;
c) les paliers (36) de l'axe d'enroulement (14) peuvent être déplacés chacun à l'aide d'un dispositif de déplacement (44, 46) ;
d) un appareil de commande (45) est prévu pour commander ledit dispositif de déplacement en fonction d'un décalage du rouleau presseur (18) par rapport à une position souhaitée ou préférée ;
**caractérisée par** les caractéristiques suivantes :
e) un dispositif de mesure de position (53), qui génère une valeur de position réelle (dépendant de la position instantanée du rouleau presseur), est prévu sur au moins l'un des deux paliers (52) du rouleau presseur (18) ;
f) un asservissement (55) est prévu, qui compare la valeur de la position réelle avec une valeur de consigne de la position, l'asservissement émettant une grandeur de commande correspondant à la déviation de la valeur réelle par rapport à la valeur de consigne ;
g) une ligne (57) pour la variable de réglage relie l'asservissement (55) à l'appareil de commande (45) des dispositifs de déplacement.

2. Enrouleuse selon la revendication 1, **caractérisée par** les caractéristiques suivantes :
a) un dispositif de mesure de position (53) est associé à chacun des deux paliers (52) du rouleau presseur (18) ;
b) les deux dispositifs de mesure de position (53) sont reliés à un dispositif de calcul de la valeur moyenne (59) qui transmet une valeur de position réelle moyenne calculée à partir des deux valeurs de position réelles audit asservissement (55) (Fig. 2).

3. Enrouleuse selon la revendication 1 ou 2, **caractérisée en ce que** l'entrée de la valeur de consigne de l'asservissement (55) est reliée à un ajusteur de la valeur de consigne (31), qui transmet à l'asservissement une valeur de consigne réglable, mais cependant constante pendant une opération d'enroulement.

4. Enrouleuse selon la revendication 1 ou 2, **caractérisée en ce que** l'entrée de la valeur de consigne de l'asservissement (55) est reliée à un ajusteur de la valeur de consigne (31), qui transmet à l'asservissement une valeur de consigne variable pendant une opération d'enroulement.

5. Enrouleuse selon la revendication 1, **caractérisée par** les caractéristiques suivantes :
a) un dispositif de mesure de position (53) et un asservissement de position (55a, 55b) sont associés à chacun des deux paliers (52) du rouleau presseur (18),
b) chacun des deux dispositifs de déplacement (44, 46) (pour les paliers (36) de l'axe d'enroulement) est associé à son propre appareil de commande (45a, 45b), lui-même relié à la sortie de grandeur de commande de l'asservissement concerné (Fig. 3).

6. Enrouleuse selon la revendication 5, **caractérisée en ce que** les deux asservissements (55a, 55b) sont reliés à un ajusteur de la valeur de consigne (33) commun.

7. Enrouleuse selon la revendication 6, **caractérisée en ce que** l'ajusteur de la valeur de consigne (33) transmet des valeurs de consigne identiques aux deux asservissements (55a, 55b).

8. Enrouleuse selon la revendication 6 , **caractérisée en ce que** l'ajusteur de la valeur de consigne (33) transmet une valeur de consigne constante à un asservissement (55a) et une valeur de consigne changeant de manière cyclique à l'autre asservissement (55b).

9. Enrouleuse selon la revendication 6, **caractérisée en ce que** l'ajusteur de la valeur de consigne (33) transmet aux deux asservissements (55a, 55b) des valeurs de consigne opposées changeant de manière cyclique.
